# EUROPÄISCHE PATENTSCHRIFT

(11) **EP 1 236 551 B1**
(45) Veröffentlichungstag und Bekanntmachung des Hinweises auf die Patenterteilung: **24.10.2007**
(21) Anmeldenummer: 01105090.3
(22) Anmeldetag: 02.03.2001
(51) Int. Cl.: B27B 1/00, B27B 17/00

(54) **Vorrichtung zum Ablängen von gebündelten Holzstücken zu Stückholz**
Device for cutting up bundled wood pieces
Dispositif pour couper des pièces de bois groupées en faisceau

(43) Veröffentlichungstag der Anmeldung: 04.09.2002
(62) Teilanmeldung aus: 07107691.3
(73) Patentinhaber: Landrock GmbH, 91233 Neunkirchen (DE)
(72) Erfinder: Schächle, Simon, 9492 Eschen (LI); Stricker, Werner, 9493 Mauren (LI)
(74) Vertreter: Zech, Stefan Markus

(56) Entgegenhaltungen:
- EP-A- 0 057 654
- DE-A- 2 535 523
- DE-U- 8 801 871
- DE-U1- 8 034 722
- FR-A- 2 271 008
- US-A- 3 254 686
- US-A- 4 653 556

## Beschreibung

Die Erfindung betrifft eine Vorrichtung zum Ablängen von gebündelten Holzstücken zu Stückholz nach dem Oberbegriff des Anspruchs 1. Eine solche Vorrichtung ist der DE 80 34 722 U1 zu entnehmen.

Das Zersägen von Stamm- und Rundholz zu Einheiten von einem Meter Länge, gegebenenfalls das Spalten der Einheiten zu Meterscheitern, der Transport zum Trocknungsplatz, ein für die Trocknung geeignetes Anordnen der Meterscheiter sowie das Ablängen der getrockneten Meterscheiter zu Stückholz für Stückholz-Heizanlagen sind Bearbeitungsschritte eines seit langer Zeit bewährten und weit verbreiteten Verfahrens für die Herstellung von Brennholz.

In den letzten Jahren werden vermehrt die waldfrischen Meterscheiter maschinell oder von Hand längserstreckt parallel zueinander ausgerichtet zu runden Bündeln mit einem Volumen von einem Raummeter angeordnet und mit Stahl- oder Kunststoffbändern gebündelt. Diese so genannte Sterbündel ermöglichen einen Einsatz von Maschinen beim Auf- bzw. Abladen zwischen den verschiedenen Bearbeitungsplätzen und reduzieren beim Anordnen der Meterscheiter für die Trocknung den Arbeitsaufwand gegenüber dem herkömmlichen Stapeln loser Meterscheiter.

Die getrockneten Sterbündel werden im allgemeinen unter Inanspruchnahme von Maschinen zum Ablängplatz transportiert. Dort werden die Stahl- oder Kunststoffbänder entfernt, die getrockneten Meterscheiter einzeln entnommen und beispielsweise auf Sägeböcken mit handgeführten Kettensägen zu Stückholz abgelängt. Nun muss das Stückholz noch eingesammelt, zum Lagerraum der Stückholz-Heizung transportiert und dort eingelagert werden. Das Entnehmen der Meterscheiter, das Auflegen auf den Sägebock, das Ablängen mit der Kettensäge von Hand sowie das Einsammeln des Stückholzes ist arbeitsaufwendig, teilweise ergonomisch unvorteilhaft und nicht zuletzt ist das Arbeiten mit einer handgeführten Kettensäge mit Gefahren verbunden. Ein langandauernder Einsatz herkömmlicher Kettensägen verursacht zudem beträchtliche Lärmemissionen, was problematisch für den Bediener bzw. für den Einsatz in der Nähe von Siedlungen ist.

An sich bekannt sind Drehkäfige aus Metall, welche von Hand mit Meterscheitern befüllt werden. Die Drehkäfige weisen an vorbestimmten Stellen Ausnehmungen auf, durch die mit einer herkömmlichen Kettensäge in mehreren Schnitten - zwischen den einzelnen Drehungen des Drehkäfigs - mehrere Meterscheiter gemeinsam abgelängt werden können. Ein rationelleres Sägen unter ergonomisch vorteilhafteren Bedingungen wird dadurch ermöglicht. Bei bereits vorliegenden, maschinell und von Hand gebündelten Sterbündeln, erwächst durch das zusätzlich notwendige Öffnen, Entnehmen, Befüllen und erneute Bündeln ein erheblicher Arbeitsaufwand. Zudem ist ein Ablängen der Meterscheiter zu Stückholz mit einer Länge von 25 cm und darunter nicht möglich, da die Meterscheiter durch den Drehkäfig auch nach einem Festbinden der Meterscheiter mit Stahl- oder Kunststoffbändern für ein solches Ablängen mit der Kettensäge nur ungenügend festgehalten werden.

Auch sind spezielle Ablängmaschinen für Meterscheiter bekannt, bei denen beispielsweise sechs Aufnahmebohrungen für einzelne Meterscheiter in einer Revolvertrommel vorgesehen sind. Die von Hand eingelegten Meterscheiter werden über die Revolvertrommel an einer Fräse vorbei bewegt und zu Stückholz abgelängt. Im Trommelmagazin angebrachte Vorschubzylinder schieben die einzelnen Meterscheiter nach erfolgtem Ablängen des Stückholzes um die vorbestimmte Länge des Stückholzes vor. Nach dem Ablängen der sechs Meterscheiter zu Stückholz ist das Anhalten der Fräse und ein erneutes Befüllen der Revolvertrommel von Hand mit Meterscheitern notwendig.

Aus der US 3 254 686 ist bereits ein Verfahren sowie eine Vorrichtung zum Ablängen von gebündelten Holzstücken bekannt. Bei dem dort beschriebenen Verfahren bzw. der dort beschriebenen Vorrichtung geht es darum, zu einem Bündel gefasste Holzstämme auf eine einheitliche Gesamtlänge abzulängen.

In der EP 0 897 867 A1 ist eine Vorrichtung zum Stapeln und Bündeln des eingesammelten Stückholzes am Ablängplatz offenbart. Sie soll den Handhabungsaufwand des Transports des abgelängten Stückholzes vom Ablängplatz zum Lagerraum der Stückholz-Heizung reduzieren. Das Einsammeln des abgelenkten Stückholzes für den Wegtransport vom Ablängplatz muss von Hand erfolgen, ist entsprechend personalaufwendig und teilweise ergonomisch unvorteilhaft.

Eine gattungsbildende Vorrichtung zum Ablängen von Baumstämmen, ist in der DE 80 34 722 U1 beschrieben. Die Vorrichtung vermag mittels eines Greifers mit Einziehvorrichtung die Schublänge des Stammes und so die Sortimentlänge einzustellen. Nach dem Ablängen durch eine Kappsäge, kann der Stamm entsprechend der eingestellten Länge zum neuerlichen Ablängen nachgeführt werden.

Ausgehend von diesem Stand der Technik soll eine Vorrichtung angegeben werden, die ein zuverlässiges Ablängen von gebündelten Holzstücken zu Stückholzeiner gemeinsamen Länge gewährleistet.

Diese Aufgabe wird durch eine Vorrichtung gemäß den Merkmalen des Anspruches 1 gelöst.

Vorteilhafte bzw. alternative Ausbildungsvarianten der Erfindung sind in den abhängigen Patentansprüchen angeführt.

Wenn im Zusammenhang mit der Erfindung von Meterscheitern die Rede ist, so sollen im weitesten Sinne Holzstücke, gegebenenfalls auch aus Rund-, Schnitt-, oder Kurzholz, verstanden werden, welche eine Längserstreckung aufweisen und zu Stückholz von vorbestimmten Längen abgelängt werden. Insbesondere soll sich dieser Begriff nicht nur auf gespaltenes Stammholz und/oder auf Holzstücke von einem Meter Länge beschränken.

Wenn im Zusammenhang mit der Erfindung von Sterbündeln die Rede ist, so sollen im weitesten Sinne eine Vielzahl von parallel zu ihrer Längserstreckung ausgerichteten, senkrecht zu ihrer Längserstreckung einander berührend angeordneten Meterscheitern verstanden werden, welche beispielsweise mit einem Bindemittel zu einem runden, ovalen oder vieleckförmigen Bündel gebündelt sind. Insbesondere soll sich dieser Begriff nicht nur auf gebündelte Meterscheiter, deren Außenkontur einen Raummeter umschließt, beschränken.

Entgegen der herkömmlichen Vorrichtungen zum Ablängen von Holzstücken werden beim hier vorgeschlagenen Vorgehen die gebündelten Holzstücke, beispielsweise ein mit Kunststoffband zusammengebundenes Sterbündel, als ganzes von einer Festhalterinrichtung lösbar umgreifend festgehalten. Wenigstens eine an der Festhalteeinrichtung angebrachte Sägeeinrichtung wird senkrecht zur Längserstreckung der Meterscheiter gegen die festgehaltenen, gebündelten Meterscheiter geschwenkt, an diese angedrückt, und alle festgehaltenen Meterscheiter werden - gegebenenfalls mit mehreren Sägeschnitten - zu Stückholz abgelängt. Das Ablängen kann dabei im Prinzip durch verschiedene Arten von Sägen erfolgen. Neben Kettensägen wären auch beispielsweise Band- oder Bügelsägen denkbar.

Nach erfolgtem Ablängen des Stückholzes - nach Lösen der Festhalteeinrichtung- werden die gebündelten Holzstücke um die vorbestimmte Länge des Stückholzes parallel zur Längserstreckung der Holzstücke vorgeschoben, worauf die Holzstücke von der Festhalteeinrichtung wieder festgehalten werden.

Vorrichtungstechnisch ist insofern eine Vorschubeinrichtung in der Vorrichtung zum Ablängen von gebündelten Holzstücken zu Stückholz integriert. Diese Vorschubeinrichtung ist in Form eines Einschubbodens ausgebildet.

Vorteilhafte Weiterbildungen der Erfindung sind die Ausbildung der Festhalteeinrichtung in Form zweier auf- bzw. zuklappbarer Greifschalen zum Aufgreifen liegender Sterbündel, die Ausrüstung der antreibenden Komponenten mit hydraulischen Antrieben und/oder deren elektronische, hydraulische oder mechanische Steuerung bzw. Regelung.

Nachstehend soll die Erfindung anhand der in der Zeichnung dargestellten Figuren rein beispielhaft näher erläutert werden. Es zeigen:
Figur 1 ein Ausführungsbeispiel einer Vorrichtung in Schrägansicht, welche die Grundproblematik des Ablängens von gebündelten Holzstücken zu Stückholz verdeutlicht, und
Figur 2 ein Ausführungsbeispiel einer erfindungsgemäßen Vorrichtung in Seitenansicht.

Figur 1 zeigt ein Ausführungsbeispiel einer Vorrichtung zum Ablängen von gebündelten Holzstücken, gebündelte Holzstücke 1 sowie ein Stückholz 2, das hier eine Länge von ca. 20 cm aufweist, in einer Schrägansicht. Die im wesentlichen gleich langen Holzstücke 1 sind parallel zueinander, aneinander grenzend hier zu einem Zylinder angeordnet und mit einem Kunststoffband 15 zu einem Sterbündel 3 gebündelt. Die Vorrichtung weist eine Festhalteeinrichtung 4 mit einem Anlegegehäuse 16 und einem Spannreifen 17, eine Sägeeinrichtung 5 sowie einen Antrieb- und Schwenkmechanismus 18 auf. Die Sägeeinrichtung 5 weist ein Spezialschwert, mit einer Länge von über 150 cm, sowie eine auf diesem umlaufende Sägekette auf. Die Achse des Antrieb- und Schwenkmechanismus 18 ist parallel zur Längserstreckung der Holzstücke 1 ausgerichtet und verbindet die Sägeeinrichtung 5 mit der Festhalteinrichtung 4. In an sich bekannter Weise wird die Sägekette über den Antrieb und Schwenkmechanismus 18 angetrieben bzw. kann zusätzlich über diesen auch das Spezialschwert um die Achse gegen die Holzstücke 1 geschwenkt und gedrückt werden. Der Antriebsmotor der Sägekette, beispielsweise ein Zweitakt-Verbrennungsmotor ist im Anlegegehäuse 16 untergebracht. Der Spannreifen 17 ist einenends am Anlegegehäuse 16 befestigt und kann andernends von einer Spanneinrichtung (in Figur 1 nicht sichtbar) in das Anlegegehäuse 16 hineingezogen, gespannt und gegebenenfalls wieder gelöst werden.

In dem hier gezeigten Ablängverfahren wird nun diese Vorrichtung mit dem Anlegegehäuse 16 und dem Spannreifen 17 von oben über das Sterbündel 3 geschoben und in vorbestimmter Höhe an das Sterbündel 3 angelegt. Über das Anlegegehäuse 16 und den Spannreifen 17 werden durch die Spanneinrichtung die gebündelten Holzstücke 1 festgehalten und relativ zur Vorrichtung fixiert. Durch ein über den Antrieb- und Schwenkmechanismus 18 auf das Schwert ausgeübtes Drehmoment wird die Sägeeinrichtung 5 gegen die abzulängenden Holzstücke 1 geschwenkt und gedrückt. Die umlaufende Sägekette längt die Holzstücke 1 jeweils um die Länge des Stückholzes 2 ab. Sind alle Holzstücke 1 abgelängt, so wird die Festhalteeinrichtung 4 über die Spannvorrichtung gelöst, die Vorrichtung in der nächsten vorbestimmten Position angelegt und gespannt. Anschließend werden die dadurch festgehaltenen, abzulängenden, gebündelten Holzstücke 1 erneut abgelängt.

Fig. 2 zeigt ein Ausführungsbeispiel einer erfindungsgemäßen Vorrichtung in Seitenansicht in Richtung parallel der Längsstreckung der gebündelten Holzstücke 1 (in Figur 2 sind nur zwei dargestellt). Diese Vorrichtung weist eine klappbare Festhalteeinrichtung 6, einen hydraulisch angetriebenen Druckzylinder 8, einen hydraulisch angetriebenen Klappzylinder 19, eine Vorschubeinrichtung und eine hydraulisch angetriebene Sägeeinrichtung 7 auf. Die klappbare Festhalteeinrichtung 6 weist eine Aufgreifschale 13 und eine damit klappbar verbundene Zugreifschale 14 auf, welche beide in Längsrichtung der Greifschalen nicht gewölbt sind. Die Vorschubeinrichtung weist zwei in der Aufgreifschale 13 angeordnete Führungen 10, einen in den Führungen 10 geführten Einschubboden 9 und einen über einen hydraulisch Antrieb angetriebenen Kettentrieb 11 auf. Der Kettentrieb 11 ist mit dem Einschubboden 9 verbunden und kann diesen in an sich bekannter Weise vor- bzw. zurückschieben. Die Aufgreifschale 13 weist einen Schwenkbolzen 20, einen ersten Angriffshebel 21 und einen zweiten Angriffshebel 22 auf, sowie ein Mittel 12 zum an sich bekannten, lösbaren Anbringen einer Vorrichtung an beispielsweise einen Frontlader 24 eines Traktors.

Im Gegensatz zur Figur 1 ist dadurch die Längserstreckung der Holzstücke 1 in Figur 2 im wesentlichen waagrecht ausgerichtet. Die Zugreifschale 14 weist einen dritten Angriffshebel 23 auf. In an sich bekannter Weise kann die Zugreifschale 14 in bezug auf die Aufgreifschale 13 auf- bzw. zugeklappt werden, indem der Klappzylinder 19 über den zweiten und dritten Angriffshebel 22, 23 Kräfte auf die Auf- bzw. Zugreifschale 13, 14 ausübt. Dies ermöglicht einerseits ein kontrolliertes, steuer- bzw. regelbares, umgreifendes Festhalten der gebündelten Holzstücke 1 im zugeklappten Zustand. Andererseits ermöglicht diese Ausbildung der Vorrichtung erfindungsgemäss ein Aufgreifen von Sterbündeln durch die klappbare Festhalteeinrichtung 6. Dazu müssen die Auf- und Zugreifschale 13, 14 soweit aufgeklappt werden, dass die freien Enden zueinander einen grösseren Abstand als die zu umgreifende Dimension der Sterbündel aufweisen. Dadurch kann durch den Frontlader 24 die klappbare Festhalteeinrichtung 6 so positioniert werden , dass sie ein Sterbündel umgreift. Die zuklappende Zugreifschale 14 kann nun das umgriffene Sterbündel in der Aufgreifschale 13 solange in Richtung der Klappverbindung der Auf- mit der Zugreifschale 13, 14 bewegen, bis dieses umgreifend festgehalten wird. Die Sägeeinrichtung 7 ist senkrecht zur Längserstreckung der Holzstücke 1 bzw. der Auf- und Zugreifschalen 13, 14 über den Schwenkbolzen 20 um dessen Achse drehbar gelagert. Der Druckzylinder 8 übt über den ersten Angriffshebel 21 und eine Angriffsbohrung im Spezialschwert der Sägeeinrichtung 7 Kräfte auf diese aus, die diese gegen die abzulängenden, gebündelten Holzstücke 1 schwenken und andrücken. Hat die umlaufende Sägekette der Sägeeinrichtung 7 die gebündelten Holzstücke 1 um die Länge des Stückholzes abgelängt, so verweilt die Sägeeinrichtung 7 in einer klapplagerseitigen Stellung, beabstandet zu den Holzstücken 1. Durch den Klappzylinder 19 kann die klappbare Festhalteeinrichtung 6 etwas gelöst werden; die Holzstücke 1 werden parallel zu deren Längserstreckung über den Einschubboden 9 um die Länge des Stückholzes vorgeschoben und von der klappbaren Festhalteeinrichtung erneut festgehalten. Aus der klapplagerseitigen Stellung wird über den Druckzylinder 8 die Sägeeinrichtung 7 in entgegengesetzter Richtung gegen die Holzstücke 1 geschwenkt, und die Holzstücke 1 werden ein zweites Mal um die Länge des Stückholzes abgelängt. Die Sägeeinrichtung 7 verweilt danach in einer von den Holzstücken 1 beabstandeten, weiteren Stellung. Erneut können die gebündelten Holzstücke 1, gelöst, vorgeschoben, wieder festgehalten und abgelängt werden.

Der Bediener kann aus sicherer Distanz, beispielsweise aus der Fahrerkabine des Traktors, das Ablängen in ergonomisch vorteilhafter Haltung steuern bzw. überwachen, falls diese Vorrichtung noch mit einer entsprechenden, elektronischen oder hydraulischen Steuer- bzw. Regelung der angetriebenen Komponenten ausgerüstet ist.

Durch die waagrechte Ausrichtung der Holzstücke 1 fällt das abgelängten Stückholz selbsttätig zu Boden. Wird diese Vorrichtung durch den Frontlader 24 über einer Transportplattform, beispielsweise einem Anhänger positioniert, so kann dadurch ein Einsammeln und Befördern des Stückholzes auf die Transportplattform entfallen.

Das Ablängen von gebündelten Holzstücken zu Stückholz kann durch den Einsatz dieser erfindungsgemässen Einrichtung bei gleichem Personalaufwand um etwa einen Faktor zehn gegenüber dem herkömmlichen Ablängen mit einer handgeführten Kettensäge gesteigert werden.

Durch den hydraulischen Antrieb der Sägeeinrichtung 7 kann zudem das ohrenbetäubende Aufheulen einer herkömmlichen Kettensäge durch das heute im allgemeinen schallgedämpfte Laufgeräusch eines Traktormotors ersetzt werden.

## Patentansprüche

1. Vorrichtung zum Ablängen von gebündelten Holzstücken (1) zu Stückholz (2), insbesondere von zu einem zylinderförmigen Sterbündel (3) gebündelten Meterscheitern, mit einer Festhalteeinrichtung (4, 6) zum lösbar umgreifenden Festhalten der Holzstücke (1) und wenigstens einer Sägeeinrichtung (5, 7),
wobei die wenigstens eine Sägeeinrichtung (5, 7) an der Festhalteeinrichtung (4, 6) schwenkbar angebracht ist,
**dadurch gekennzeichnet,**
**dass** an der Festhalteeinrichtung (6) eine Vorschubeinrichtung in Form eines Einschubbodens (9) zum Vorschieben der Holzstücke parallel zu deren Längserstreckung in der gelösten Festhalteeinrichtung (6) um die vorbestimmte Länge des Stückholzes (2), angeordnet ist.

2. Vorrichtung nach Anspruch 1,
**dadurch gekennzeichnet,**
**dass** einenends an der Festhalteeinrichtung (6) und anderenends an der wenigstens einen Sägeeinrichtung (7) ein Mittel, gegebenenfalls ein hydraulisch angetriebener Druckzylinder (8), zum Schwenken der wenigstens einen Sägeeinrichtung (7) bzw. zu deren Andrücken an die Holzstücke (1) angebracht ist.

3. Vorrichtung nach Anspruch 2,
**dadurch gekennzeichnet,**
**dass** die Festhalteeinrichtung (6) Führungen (10) sowie einen umlaufenden, gegebenenfalls hydraulisch angetriebenen, Kettentrieb (11) zum Vorschieben des Einschubbodens (9) aufweist.

4. Vorrichtung nach Anspruch 3,
**dadurch gekennzeichnet,**
**dass** an der Festhalteeinrichtung (6) Mittel zum Anbringen an Fahrzeugen, gegebenenfalls Mittel zum lösbaren Anbringen (12) an Frontladern (24) von Traktoren, vorgesehen sind.

5. Vorrichtung nach Anspruch 4,
**dadurch gekennzeichnet,**
**dass** die Festhalteeinrichtung (6) wenigstens zwei Greifschalen (13, 14) aufweist, die einenends auf- bzw. zuklappbar miteinander verbunden sind und im zugeklappten Zustand die Holzstücke (1) festhalten, bzw. dass in ihrem aufgeklappten Zustand anderenends ein Abstand der freien Enden der Greifschalen (13, 14) größer als die zu umgreifenden Dimension der gebündelten Holzstücke (1) einstellbar ist.

6. Vorrichtung nach einem der vorhergehenden Ansprüche,
**dadurch gekennzeichnet,**
**dass** die wenigstens eine Sägeeinrichtung (7) eine, gegebenenfalls hydraulisch angetriebene, Kettensäge aufweist.

7. Vorrichtung nach einem der vorhergehenden Ansprüche,
**dadurch gekennzeichnet,**
**dass** sie eine elektronische, hydraulische oder mechanische Steuerung bzw. Regelung zum Steuern bzw. Regeln des Festhaltens, des Andrückens, des Ablängens, und/oder des Vorschiebens aufweist

## Claims

1. A device for cutting bundled pieces of wood (1) into cut firewood (2), in particular pieces of wood bundled into a cylindrical stacked cubic meter (3), having a holding device (4, 6) to releasably grip around the pieces of wood (1), and at least one sawing device (5, 7),
whereby the at least one sawing device (5, 7) is swivel-mounted to the holding device (4, 6),
**characterized in that**
a feeding device in the form of a pushable base (9) is arranged on the holding device (6) for advancing the pieces of wood parallel to their longitudinal extension within the released holding device (6) by the predefined length of firewood (2).

2. The device according to claim 1,
**characterized in that**
a means, potentially a hydraulically-driven pressure cylinder (8), is affixed at one end to the holding device (6) and at the other end to the at least one sawing device (7) for rotating the at least one sawing device (7), respectively pushing it against the pieces of wood (1).

3. The device according to claim 2,
**characterized in that**
the holding device (6) comprises guides (10) as well as a rotating, potentially hydraulically-driven, chain drive (11) for advancing the pushable base (9).

4. The device according to claim 3,
**characterized in that**
means for attachment to vehicles is provided on the holding device (6), potentially means for a detachable attachment (12) to front-end loaders (24) of tractors.

5. The device according to claim 4,
**characterized in that**
the holding device (6) has at least two grab shells (13, 14) foldably or collapsibly joined together on one end and holding the pieces of wood (1) in the collapsed state, respectively that in the opened state, the free ends of the grab shells (13, 14) on the other end can be set to a larger clearance than the dimension of the bundled pieces of wood (1) to be gripped.

6. The device according to any one of the preceding claims,
**characterized in that**
the at least one sawing device (7) comprises a, potentially hydraulically-driven, chain saw.

7. The device according to any one of the preceding claims,
**characterized in that**
said device comprises an electronic, hydraulic or mechanical control or regulation for controlling or regulating the holding, pushing, cutting and/or feeding.

## Revendications

1. Dispositif pour tronçonner en rondins (2) des morceaux de bois en fagots (1), en particulier des bûches d'un mètre rassemblées en fagots cylindriques (3), avec un dispositif de maintien (4, 6) pour le maintien par la périphérie, amovible, des morceaux de bois (1) et au moins un dispositif de sciage (5, 7),
ledit au moins un dispositif de sciage (5, 7) étant monté au dispositif de maintien (4, 6) de façon à pouvoir pivoter,
**caractérisé en ce que**,
un dispositif d'avance, sous la forme d'un fond d'avance (9), est disposé au dispositif de maintien (6) pour faire avancer de la longueur prédéterminée du rondin (2) les morceaux de bois parallèlement à leur longueur dans le dispositif de maintien (6) desserré.

2. Dispositif selon la revendication 1,
**caractérisé en ce que**
un moyen, éventuellement un cylindre de pression (8) actionné hydrauliquement, est monté d'une part au dispositif de maintien (6) et d'autre part au dit au moins un dispositif de sciage (7) pour faire pivoter ledit au moins un dispositif de sciage (7) ou pour l'appliquer au morceau de bois (1).

3. Dispositif selon la revendication 2,
**caractérisé en ce que**,
le dispositif de maintien (6) présente des guides (10) ainsi qu'un entraînement périphérique par chaîne (11), éventuellement actionné hydrauliquement, pour faire avancer le fond d'avance (9).

4. Dispositif selon la revendication 3,
**caractérisé en ce que**,
des moyens de montage à des véhicules, éventuellement des moyens pour le montage amovible (12) à des chargeurs frontaux (24) de tracteurs, sont prévus au dispositif de maintien (6).

5. Dispositif selon la revendication 4,
**caractérisé en ce que**,
le dispositif de maintien (6) présente au moins deux pinces de saisie (13, 14) qui, d'une part, sont reliées ensemble de façon à pouvoir s'ouvrir et se fermer et, en l'état fermé, maintiennent les morceaux de bois (1), et
dont, en leur état ouvert d'autre part, il est possible de régler un écartement entre les extrémités libres des pinces de saisie (13, 14) qui soit supérieure à la dimension périphérique des morceaux de bois (1) rassemblés en fagot.

6. Dispositif selon l'une quelconque des revendications précédentes,
**caractérisé en ce que**,
ledit au moins un dispositif de sciage (7) présente une scie à chaîne, éventuellement actionnée hydrauliquement.

7. Dispositif selon l'une quelconque des revendications précédentes,
**caractérisé en ce que**
le dispositif présente une commande ou régulation électronique, hydraulique ou mécanique pour commander ou réguler le maintien, l'appui, le tronçonnage et/ou l'avance.
